# EUROPÄISCHE PATENTANMELDUNG

(11) **EP 0 556 676 A1**
(43) Veröffentlichungstag der Anmeldung: **25.08.1993**
(21) Anmeldenummer: 93101877.4
(22) Anmeldetag: 06.02.1993
(51) Int. Cl.: E21B 43/38, E21B 43/40

(54) **Verfahren und Anordnung zum Ausbringen von in Erd- oder Gesteinsschichten gehaltenen Flüssigkeiten und/oder Gasen, insbesondere von Öl**

(30) Priorität: 19.02.1992 DE 4204990
(71) Anmelder: IEG Industrie-Engineering GmbH, D-72770 Reutlingen (DE)
(72) Erfinder: Bernhardt, Bruno, W-7410 Reutlingen (DE)
(74) Vertreter: Möbus, Rudolf, Dipl.-Ing.

(57) **Zusammenfassung**

Bei dem Verfahren zum Ausbringen von in Erd- oder Gesteinsschichten gehaltenen Flüssigkeiten und/oder Gasen und den zugehörigen Einrichtungen werden die auszubringenden Flüssigkeiten und/oder Gase erfassende Kreislaufströmungen verursacht, die über niedergebrachte Schächte oder Brunnenbohrungen führen, in welchen die auszubringenden Stoffe erfaßt werden.

## Beschreibung

Die Erfindung betrifft ein Verfahren zum Ausbringen von in Erd- oder Gesteinsschichten gehaltenen Flüssigkeiten und/oder Gasen, Schadstoffen oder Nutzstoffen, insbesondere von Ölen, nach Einbringen mindestens eines Schachtes oder Bohrloches in diesen Bereich, sowie eine Anordnung zur Durchführung dieses Verfahrens.

Die bisher bekannten Verfahren zum Ausbringen von Ölrückständen aus Erd- oder Gesteinsschichten, auch von Ölresten aus ausgebeuteten Öllagerstellen, haben den Nachteil, daß bei den angewandten Spülverfahren durch das Abpumpen eingebrachter Spülflüssigkeit starke Absenkungen des Grundwasserspiegels im Boden mit damit verbundenen Oberflächenschäden auftreten können. Außerdem entstehen in den Bodenschichten starke Druckdifferenzen, die unerwünschte, den Wirkungsgrad der Maßnahmen negativ beeinflussende Gefügeveränderungen im Boden verursachen.

Der Erfindung liegt die Aufgabe zugrunde, unter der Verwertung von bei der Boden- und Grundwassersanierung gemachter Erfahrungen ein Verfahren und eine Anordnung zu entwickeln, mit welchen auch ölhaltige Rückstände aus Erd- oder Gesteinsschichten mit und ohne Gasanteilen mit wenig Energieaufwand und mit einem überdurchschnittlichen Wirkungsgrad entfernt werden können.

Die gestellte Aufgabe läßt sich gemäß der Erfindung durch ein Verfahren mit unterschiedlich möglichen und aus den kennzeichnenden Teilen der zwei Nebenansprüche ersichtlichen Verfahrensschritten lösen. Wesentlicher Vorteil dieser Verfahren ist, daß sie unter weitgehender Beibehaltung eines vorhandenen Grundwasserspiegels durchführbar sind und den Wirkungsgrad negativ beeinflussende größere Druckdifferenzen in dem zu behandelnden Untergrund vermieden werden, so daß der Energieeinsatz im wesentlichen nur noch zur Überwindung von Fließwiderständen bei weitgehenden Gleichgewichtsbedingungen und dadurch erreichbarer turbulenzfreier laminarer Strömungen sowie zum Abpumpen ausgeschiedener Öle oder anderer Flüssigkeiten und/oder Gasen erforderlich ist. Die Verfahren gemäß der Erfindung und die hierzu eingesetzten Anordnungen begünstigen und erleichtern eine Phasenbildung der zu gewinnenden Flüssigkeits- oder Gasanteile und damit deren Trennung von einer Trägerflüssigkeit.

Bei der Erzeugung eines Kreislaufes der vorhandenen oder eingebrachten Trägerflüssigkeit durch die zu behandelnden Erd- oder Gesteinsschichten durch Unterdruckbildung in den eingebrachten Schächten haben Versuche gezeigt, daß im Schacht aufsteigende Gasblasen die Trennung von zu gewinnenden Flüssigkeitsanteilen begünstigen und sich Ölanteile an diese Gasblasen anlagern und mittransportiert werden. Nachfolgend werden drei Ausführungsbeispiele von Anordnungen zur Durchführung dieses Behandlungsverfahrens anhand der beiliegenden schematischen Zeichnungen näher erläutert.

Im einzelnen zeigen:
- Fig. 1 - 3: jeweils einen schematischen Längsschnitt durch den oberen Teil eines mit einem Schachteinsatz versehenen Bohrschachtes mit unterschiedlicher Ausgestaltung dieses Schachteinsatzes;
- Fig. 4 - 9: computererrechnete Strömungsdiagramme beim Zusammenwirken benachbarter Bohrschächte in fließendem Grundwasser.

Die drei Ausführungsbeispiele nach den Fig. 1 bis 3 haben viele gleiche Teile, die mit den gleichen Bezugsziffern bezeichnet sind. Die Figuren zeigen jeweils einen kreiszylindrischen Bohrschacht mit der Wandung 10, der in ein verunreinigtes Erdreich 13 bis über einen dort vorhandenen Grundwasserspiegel 14 hinaus eingebracht ist. Der Schacht ist mindestens in seinem dargestellten oberen Teil mit einem Rohrkörper 15 ausgekleidet, der für Flüssigkeiten und Gase durchlässige und undurchlässige Wandungsbereiche aufweist. An einen oberen undurchlässigen Wandungsbereich 15.4 schließt sich ein erster durchlässiger Wandungsbereich 15.1 an. Ein zweiter durchlässiger Rohrwandungsbereich 15.2 ist durch einen undurchlässigen Wandungsbereich 15.3 vom ersten durchlässigen Wandungsbereich 15.1 getrennt. Ab dem ersten durchlässigen Wandungsbereich 15.1 verläuft die Wandung des Rohrkörpers mit Abstand von der Schachtwandung 10, und der Zwischenraum zur Schachtwandung 10 ist mit einer Kiesfüllung 16 flüssigkeitsdurchlässig gehalten. Auf der Höhe des undurchlässigen Wandungsbereiches 15.3 ist der Zwischenraum zwischen Rohrkörper 15 und Schachtwandung 10 mit einer Dichtungsmasse 17 ausgefüllt. Der Rohrkörper 15 und damit der Schacht sind mittels eines Deckels 32 verschlossen.

In dem Rohrkörper 15 ist ein Schachteinsatz 12 angeordnet. Er besteht aus einem Mantelrohr 46 mit einem oberen Befestigungsflansch 46.1. In dieses Mantelrohr ist koaxial ein Hohlzylinderkörper 19 eingesetzt und durch aufblasbare Dichtmanschetten 20 am Mantelrohr 46 gehalten. Der Hohlzylinderkörper 19 ist an seinem unteren Ende durch eine Bodenwandung 21 verschlossen, die eine zentrale Durchgangsöffnung für ein nach unten führendes Flüssigkeitsrohr 51 sowie Öffnungen für Verbindungsrohre 50 aufweist. Vor einer zentralen Öffnung einer Mittelwandung 24 des Hohlzylinderkörpers 19 ist eine elektrisch betriebene Umwälzpumpe 23 angeordnet. Im oberen Teil des oben offenen Hohlzylinderkörpers 19 ist ein Düsenkörper 26 mit einer oberen Düsenwandung 25 ausgebildet. Dem Düsenkörper 26, der mit Durchgangsrohren 27 versehen ist, wird über ein zentrales und durch eine Öffnung des Deckels 32 von außen eingeführtes Gasführungsrohr 29 Luft oder ein anderes Gas zugeleitet, das unter der Wirkung eines Unterdrucks im oberen Schachteinsatzkörper, der durch einen am Deckel befestigten Ventilator 30 bewirkt wird, durch die Düsenwandung 25 in Bläschen nach oben durch einen Beladungsbereich 28 des Schachteinsatzes hindurch aufsteigt.

Das von der Bodenwandung 21 des Hohlzylinderkörpers 19 nach unten abstehende Flüssigkeitsrohr ist dicht durch eine Trennwandung 42 hindurchgeführt, die im Bereich des undurchlässigen Wandungsbereiches 15.3 in den Rohrkörper 15 dicht eingesetzt ist. Sie bildet eine flüssigkeitsdichte Trennung des mit dem ersten durchlässigen Wandungsbereich 15.1 versehenen Rohrkörperbereiches 54 von dem mit dem zweiten durchlässigen Wandungsbereich 15.2 versehenen Rohrkörperbereiches 52.

In dem durch die Bodenwandung 21 und die Mittelwandung 24 nach unten und oben begrenzten Bereich des Hohlzylinderkörpers 19 ist ein Filterkörper 35 eingesetzt, der von den Verbindungsrohren 50 durchstoßen ist. Im Bereich dieses Filterkörpers 35 sind in der Außenwandung des Hohlzylinderkörpers 19 Öffnungen vorgesehen, die den zwischen dem Mantelrohr 46 und der Außenwandung des Hohlzylinderkörpers 19 bestehenden Ringraum 39 mit dem Filterraum verbinden. Der zwischen dem undurchlässigen Wandungsbereich 15.4 des Rohrkörpers 15 und dem Mantelrohr 46 bestehende Ringraum 47 ist nach unten offen und nach oben über Öffnungen 48 im Mantelrohr 46 mit dem oberen Schachtende verbunden, das einen Gassammelraum 33 bildet.

Bei allen Ausgestaltungsformen kann die eingesetzte Luft oder ein anderes Gas auch ganz oder teilweise in einem Kreislauf geführt sein, wie dies in Fig. 1 angedeutet ist. Dabei können die mittels des Ventilators 30 abgesaugten Gase über ein Heiz- oder Kühlaggregat 75 und anschließend über ein Gasfilter 76 geleitet werden. An einem Mehrwegehahn 77 oder einer verstellbaren Drossel mit Abzweigung kann wahlweise ein Teil oder aber der ganze Gasstrom in das Gasführungsrohr 29 zurückgeleitet werden. Über eine mit einem Absperrhahn 78 versehene Zweigleitung 79 kann wahlweise ein Zusatzgas eingegeben werden.

Bei den Anordnungen nach Fig. 1 und 2 ist um den Schacht herum mit Abstand eine Ringleitung 56 verlegt, durch welche Flüssigkeit in das Erdreich 13 zur Ausflößung von sich insbesondere in dem oberhalb des Grundwasserspiegels 14 befindlichen Kapillarbereich 55 eingeleitet werden kann. Fig. 2 zeigt auch eine Druckentlastungsbohrung 79, durch welche hindurch ebenfalls Flüssigkeit eingeleitet werden kann. Durch die Umwälzpumpe 23 wird aus dem Rohrkörperbereich 54 dort durch den durchlässigen Wandungsbereich 15.1 eindringende Flüssigkeit über die Verbindungsrohre 50 angesaugt und durch die Rohre 27 durch den Düsenkörper 26 hindurch in den oberen Beladungsbereich 28 des Schachteinsatzes 12 gefördert. Im Beladungsbereich 28 wird die hochgeförderte Flüssigkeit von dem aus dem Düsenkörper 26 austretenden Gas durchströmt. Aus der oberen freien Öffnung des Hohlzylinderkörpers 19 gelangt die hochgeförderte Flüssigkeit in den Ringraum 39 und fließt durch diesen Ringraum nach unten und über die Öffnungen 58 in den Filterkörper 35, und sie gelangt schließlich über das Flüssigkeitsrohr 51 durch die Trennwandung 42 hindurch in den durch den zweiten durchlässigen Wandungsbereich 15.2 begrenzten Rohrkörperbereich 52. Von dort kann die Flüssigkeit wieder aus dem Schacht ausfließen wie durch Pfeile angedeutet ist.

Bei der Anordnung nach Fig. 3 ist abweichend zu den Anordnungen nach Fig. 1 und 2 keine Ringleitung 56 vorgesehen. Ein Flüssigkeitseintritt in den Schachteinsatz 15 erfolgt über den durchlässigen Wandungsbereich 15.2, während der Flüssigkeitsausfluß aus dem Schacht über den durchlässigen Wandungsbereich 15.1 erfolgt, also umgekehrt wie bei den Anordnungen nach Fig. 1 und 2. Dementsprechend sind dort Verbindungsrohre 50' vorgesehen, welche den Filterkörper 35' nicht durchstoßen. Andererseits ist das Flüssigkeitsrohr 51' durch den Filterkörper 35' hindurch bis zur Ansaugseite der Umwälzpumpe 23 geführt.

Bei der Anordnung nach Fig. 1 sind zur Abscheidung von Leichtölen aus der im Schacht erfaßten Flüssigkeit zwei Sammelwannen 60 und 61 angeordnet. Die eine Sammelwanne 60 befindet sich am oberen Rand des Beladungsbereiches 28 oberhalb des Hohlzylinderkörpers 19 und ist ringförmig ausgebildet. Die andere Sammelwanne 61 ist in dem Rohrkörperbereich 54 mit Abstand von der Trennwandung 42 angeordnet. Beide Sammelwannen weisen in ihrem Boden Öffnungen 62 auf, durch welche schwerere Trägerflüssigkeit ausfließen kann. In den Sammelwannen 60, 61 münden zu Saugpumpen 63 führende Saugleitungen 64 oder 65 zum Absaugen des ausgeschiedenen Leichtöles.

Die Anordnung nach Fig. 2 ist für die Ausscheidung von Schwerölen ausgebildet und zu diesem Zweck an der tiefsten Stelle des Rohrkörperbereiches 54, direkt oberhalb der Trennwandung 42, mit einer ringförmigen Sammelwanne 66 versehen, die einen geschlossenen Boden aufweist und durch welche das Flüssigkeitsrohr 51 hindurchgeführt ist. Das sich in die Sammelwanne 66 absetzende Schweröl wird mittels einer Saugpumpe 63 über eine Saugleitung 67 abgepumpt. Die Anordnung ist zusätzlich mit Schwingungserzeugern 70 versehen, die in dem Bereich der hochgeförderten Flüssigkeit oberhalb der Umwälzpumpe 23 angeordnet und am Düsenkörper 26 befestigt sind. Durch die von ihnen erzeugten Schwingungen in der hochgeförderten Flüssigkeit wird die Trennung des Schwerölanteils von der Trägerflüssigkeit, beispielsweise Grundwasser oder einer über die Ringleitung 56 eingeleiteten Behandlungsflüssigkeit, begünstigt. Wie bei der Anordnung nach Fig. 1 wirken auch hier die aus dem Düsenkörper 26 aufsteigenden Gasblasen als Träger für Ölteilchen, die anschließend im Filterkörper 35 zurückgehalten werden.

Die Anordnung nach Fig. 3 ist ebenfalls für die Ausscheidung von Schwerölen ausgebildet. Der Rohrkörper 15 ist unterhalb des Rohrkörperbereiches 54 zu einer Sammelwanne 68 geschlossen, an deren tiefster Stelle eine Saugpumpe 63 zum Abpumpen des sich dort sammelnden Schweröles über eine außerhalb des Rohrkörpers 15 geführte Leitung 69 angeordnet ist. Eine zweite Sammelwanne 71 ist oberhalb der Mittelwandung 24 rings um die Saugpumpe 23 ausgebildet. Das sich darin sammelnde Schweröl wird über eine Saugleitung 72 wiederum mittels einer gesonderten Saugpumpe 63 entfernt. Auch bei dieser Anordnung können wie beim Ausführungsbeispiel nach Fig. 2 Schwingungserzeuger 70 angeordnet sein, beispielsweise wieder am Düsenkörper 26 oder auch in dem Rohrkörperbereich 52 an der Unterseite der Trennwandung 42. Schwingungserzeuger können auch so angeordnet werden, daß sie auch auf die angrenzenden Erd- oder Gesteinsschichten einwirken.

Durch eine benachbarte Anordnung mehrerer Bohrschächte dergestalt, daß sich die von ihnen ausgehenden Flüssigkeitskreisläufe tangieren oder überschneiden, lassen sich Bereiche mit unterschiedlichen Strömungsgeschwindigkeiten schaffen und beispielsweise höhere Strömungsdichten in interessierenden Bodenbereichen erzwingen. Die Fig. 4 bis 9 zeigen von gesicherten Meßdaten ausgehende, computererrechnete Strömungsdiagramme, die sich jeweils mit Hilfe von zwei benachbarten, jeweils nur durch einen Vertikalstrich bezeichneten Brunnenschächten 10', 10'', die nach einer der Fig. 1 bis 3 ausgerüstet sind, selbst innerhalb eines in den Figuren von rechts nach links verlaufenden Grundwasserflusses erreichen lassen. Dabei lassen sich durch die Wahl der gegenseitigen Abstände der Brunnenschächte und/oder durch die Stärke des Flüssigkeits-Kreislaufantriebs in den Schächten und/oder der gewählten Kreislaufrichtung in den Schächten sehr unterschiedliche Strömungsprofile erzielen. Bereiche 80 mit stark erhöhter Strömungsdichte (in Fig. 4 - 6 bezeichnet), Strömungsverschiebungen, auch mit ausgeprägten Vertikalkomponenten (z. B. Bereich 81 in Fig. 8) und mit Gegenströmungsbereichen 82 (Fig. 5 und 9). Dabei lassen sich innere Kreisläufe im Bereich der einzelnen Brunnenschächte und äußere Kreisläufe (über die Gegenströmungsbereiche 82 z. B.) zwischen benachbarten Brunnenschächten unterscheiden. Die Strömungsprofile lassen sich in jeder passenden Richtung durch das Ausbilden von zusätzlichen Bohrungen ohne Antriebseinrichtung und von Gräben, also die Bildung von widerstandsarmen Strömungswegen, verändern und verzerren. In Fig. 8 ist ein solcher Querkanal 83 angedeutet, der dort die in einem Staupunkt des Strömungsprofiles erzielte Vertikalströmung begünstigt. Eine Beeinflussung der Strömungsprofile läßt sich zusätzlich auch dadurch erreichen, daß in einem Brunnenschacht mit Kreislaufantrieb eine Teilstromentnahme von Flüssigkeit erfolgt, in einem benachbarten Brunnenschacht dagegen nicht.

## Patentansprüche

1. Verfahren zum Ausbringen von in Erd- oder Gesteinsschichten gehaltenen Flüssigkeiten und/oder Gasen, Schadstoffen oder Nutzstoffen, insbesondere von Ölen, nach Einbringen mindestens eines Schachtes oder Bohrloches in diesen Bereich, gekennzeichnet durch folgende Verfahrensschritte:
a) Bildung von Unterdruck in dem mit einer in Abständen durchlässige und undurchlässige Wandungsbereiche aufweisenden Auskleidung versehenen Schacht oder Bohrloch und dadurch Erzeugung eines Kreislaufes einer vorhandenen oder eingebrachten Flüssigkeit aus den Erd- oder Gesteinsschichten durch einen ersten durchlässigen Wandungsbereich in den Schacht hinein, in Axialrichtung des Schachtes weiter und durch einen zweiten durchlässigen Wandungsbereich hindurch wieder in die Erd- oder Gesteinsschichten zurück;
b) Absaugen von im Flüssigkeitskreislauf mitgeführten Gasen über die Unterdruckeinrichtung des Schachtes und/oder von sich im Schacht abscheidenden Flüssigkeiten, beispielsweise Ölen, mittels Flüssigkeitssonden über Filter oder andere Separatoren nach außen.

2. Verfahren zum Ausbringen von in Erd- oder Gesteinsschichten gehaltenen Flüssigkeiten und/oder Gasen, Schadstoffen oder Nutzstoffen, insbesondere von Ölen, nach Einbringen mindestens eines Schachtes oder Bohrloches in diesen Bereich, gekennzeichnet durch folgende Verfahrensschritte:
a) Gliedern des Schachtes durch eine Trennwandung in einen oberen und einen unteren, jeweils eine flüssigkeitsdurchlässige Wandung aufweisenden Schachtbereich und Anordnung eines die Trennwandung durchdringenden, mit einer Umwälzpumpe versehenen Strömungskanales zur Erzeugung eines Kreislaufes einer vorhandenen oder eingebrachten Flüssigkeit aus den Erd- oder Gesteinsschichten durch den einen der beiden Schachtbereiche in den Schacht hinein, über den Strömungskanal in den anderen der beiden Schachtbereiche und von dort wieder in die Erd- oder Gesteinsschichten zurück;
b) Sammeln von auszubringenden Flüssigkeiten und/oder Gasen in strömungsberuhigten Schachtbereichen und Absaugen mittels Sonden über Filter oder andere Separatoren nach außen.

3. Verfahren nach Anspruch 1 oder 2, gekennzeichnet durch folgenden zusätzlichen Verfahrensschritt:
c) Zufügen von Tensiden in den Flüssigkeitskreislauf über in den Schacht führende Leitungen.

4. Verfahren nach einem der Ansprüche 1 bis 3, gekennzeichnet durch folgenden zusätzlichen Verfahrensschritt:
d) Anordnen im Schacht oder Bohrloch von mindestens einer Vorrichtung zur Erzeugung von Schwingungen in den Erd- oder Gesteinsschichten und/oder in der das Schachtinnere durchfließenden Flüssigkeit.

5. Verfahren nach Anspruch 4, dadurch gekennzeichnet, daß die erzeugten Schwingungen längs des Schachtes gerichtet sind.

6. Verfahren nach einem der Ansprüche 1 bis 5, dadurch gekennzeichnet, daß mindestens zwei Schächte oder Bohrlöcher (10', 10'') so benachbart zueinander angeordnet werden, daß sich die in ihnen ausgelösten Flüssigkeitskreisläufe tangieren oder überschneiden.

7. Verfahren nach Anspruch 6, dadurch gekennzeichnet, daß zusätzlich zu den mehreren, zur Erzeugung eines Flüssigkeitskreislaufes ausgebildeten Schächten oder Bohrlöchern (10', 10'') antriebsfreie Bohrungen, Gräben, Kanäle (83) als widerstandsarme Strömungspfade angeordnet werden.

8. Verfahren nach Anspruch 7, dadurch gekennzeichnet, daß die zusätzlichen Bohrungen, Gräben oder sonstigen Kanäle (83) an Staupunkten des im Boden erzeugten Strömungsprofiles ausgebildet werden.

9. Verfahren nach einem der Ansprüche 6 bis 8, dadurch gekennzeichnet, daß die Schächte oder Bohrlöcher (10', 10'') mit unterschiedlicher Kreislaufrichtung einander benachbart angeordnet werden.

10. Verfahren nach einem der Ansprüche 1 bis 8, dadurch gekennzeichnet, daß in mindestens einem der für eine Flüssigkeits-Kreislaufbildung ausgebildeten Schacht oder Bohrloch eine Teilstromentnahme der in Umlauf versetzten Flüssigkeit erfolgt.

11. Anordnung zur Durchführung des Verfahrens nach einem der Ansprüche 1 bis 10, mit einem bis in den Bereich der interessierenden Erd- oder Gesteinsschichten getriebenen Schacht (10) mit durch eine Trennwandung (42) gegeneinander abgedichteten Schachtbereichen (52, 54) mit durchlässiger Schachtwandung (15.1, 15.2) zum Ansaugen von Flüssigkeiten oder Gasen aus der Umgebung und zur Wiedereinleitung in die Umgebung, und mit einer Öffnung der Trennwandung (42) als Teil eines Strömungsweges, der über eine Pumpe (23) und Filter (35) führt, dadurch gekennzeichnet, daß die Öffnung in der Trennwandung (42) von einem Rohr (51, 51') durchstoßen ist, das Teil eines Schachteinsatzes (12) ist, daß die Pumpe (23) als Umwälzpumpe am Schachteinsatz (12) angeordnet ist und in einen der Schachtbereiche (52, 54) mit durchlässiger Schachtwandung (15.1, 15.2) fördert, und daß am Schachteinsatz (12) oberhalb der Trennwandung an mindestens einer Stelle am Strömungsweg eine nach oben offene Sammelkammer (60, 61, 66) für Flüssigkeitsanteile von vom Strömungsmedium unterschiedlichem spezifischem Gewicht, beispielsweise Öl, ausgebildet ist und in dieser Sammelkammer eine Absaugleitung (64, 65, 67, 69, 72) mündet.

12. Anordnung nach Anspruch 11, dadurch gekennzeichnet, daß der Schachteinsatz (12) in bekannter Weise einen durch eine Düsenwandung (25) begrenzten, eine Gaskammer bildenden Düsenkörper (26) aufweist, in welchen durch Erzeugen eines Unterdruckes im oberen Schachtbereich ein Gas, insbesondere Luft, zugeleitet wird.

13. Anordnung nach Anspruch 11 zum Ausbringen von Flüssigkeitsanteilen mit kleinerem spezifischem Gewicht als das Strömungsmedium, dadurch gekennzeichnet, daß die nach oben offenen Sammelkammern (60, 61) Öffnungen (62) im Kammerboden aufweisen. (Fig. 1)

14. Anordnung nach Anspruch 11 zum Ausbringen von Flüssigkeitsanteilen mit größerem spezifischem Gewicht als das Strömungsmedium, dadurch gekennzeichnet, daß eine nach oben offene Sammelkammer (66) unmittelbar oberhalb der Trennwandung (42) angeordnet ist. (Fig. 2)

15. Anordnung nach Anspruch 12, dadurch gekennzeichnet, daß der Schachteinsatz (12) einen nach oben offenen und nach unten mindestens eine Einlaßöffnung für das Strömungsmedium aufweisenden Hohlkörper (19) aufweist, innerhalb welchem der Düsenkörper (26) mit der Düsenwandung (25) angeordnet und durch welchen der Strömungsweg hindurchgeführt ist.

16. Anordnung nach Anspruch 12 oder 15, dadurch gekennzeichnet, daß die durch Unterdruckbildung aus dem Schacht (10) abgesaugten Gase über ein Gasfilter (76) und mindestens teilweise wieder zurück in den Schacht geleitet sind.

17. Anordnung nach Anspruch 16, dadurch gekennzeichnet, daß die abgesaugten Gase zusätzlich über ein Heiz- oder Kühlaggregat (75) geleitet sind.

18. Anordnung nach einem der Ansprüche 11 bis 17, dadurch gekennzeichnet, daß zusätzlich unterhalb der Trennwandung (42) eine nach oben offene Sammelkammer (68) im Schacht ausgebildet ist. (Fig. 3)
